# EUROPÄISCHE PATENTSCHRIFT

(11) **EP 1 378 330 B1**
(45) Veröffentlichungstag und Bekanntmachung des Hinweises auf die Patenterteilung: **03.05.2006**
(21) Anmeldenummer: 03013751.7
(22) Anmeldetag: 17.06.2003
(51) Int. Cl.: B26F 1/40, B26D 7/02, B26D 7/18

(54) **Vorrichtung und Verfahren zum Heraustrennen von Kunststoffkarten**
Apparatus and method for cutting out plastic cards
Dispositif ainsi que procédé pour découper des cartes en matière plastique

(30) Priorität: 05.07.2002 DE 10230365
(43) Veröffentlichungstag der Anmeldung: 07.01.2004
(73) Patentinhaber: MUEHLBAUER AG, 93426 RODING (DE)
(72) Erfinder: Weinfurtner, Mario, 93426 Roding (DE); Steif, Richard, 93426 Roding (DE); Heigl, Johann, 93170 Bernhardswinkel-Lehen (DE)
(74) Vertreter: Grünecker, Kinkeldey, Stockmair & Schwanhäusser Anwaltssozietät

(56) Entgegenhaltungen:
- EP-A- 0 595 260
- EP-A- 0 641 632
- EP-A- 0 920 198
- WO-A-00/59725
- DE-A- 19 513 282
- FR-A- 416 846
- FR-A- 743 981
- FR-A- 2 748 962
- GB-A- 522 558
- GB-A- 653 195
- NL-C- 1 004 864
- US-A- 2 049 624
- US-A- 2 352 339
- US-A- 3 299 755
- US-A- 3 634 916
- US-A- 4 836 070
- US-A- 4 846 031

## Beschreibung

Die Erfindung bezieht sich auf eine Vorrichtung zum Heraustrennen von Kunststoffkarten, insbesondere Chipkarten, aus einem Bogen- bzw. Bandmaterial, mit einem oberen und unteren, die Schneidkontur vorgebenden Schneidwerkzeug, die unter Beibehaltung eines Reststegs in eine entsprechende Ober- und Unterseite des Bogen- bzw. Bandmaterials einschneidbar ausgestaltet sind, gemäß dem Oberbegriff des Auspruchs 1.

Derartige Schneidvorrichtungen sind seit längerem bekannt und werden zum Schneiden von Kunststoff mit unterschiedlichsten Eigenschaften aber auch anderen nichtmetallischen Materialien eingesetzt. Diese Schneidvorrichtungen können gegenüber herkömmlichen Stanzvorrichtungen Schnittgut mit einer wesentlich verbesserten Maßhaltigkeit und verbesserten Schnittkanten erzeugen. Die Maßhaltigkeit ist dabei weitestgehend unabhängig vom zu schneidenden Material, so dass problematisch zu verarbeitende Kunststoffe, z.B. mehrlagige Laminatmaterialien, maßhaltig geschnitten werden können. Darüber hinaus können mit derartigen Schneidvorrichtungen unterschiedliche Materialien und Materialstärken verarbeitet werden, ohne die Schneidvorrichtung an das betreffende Material anzupassen.

Eine gattungsgemäße Vorrichtung ist aus der WO 85/01241A1 bekannt. Diese Vorrichtung dient zum Schneiden von Leder, Gummi, Papier und Kunststoff sowie ähnlichen Materialien. Das zu schneidende Material wird zwischen zwei keilförmige Messer eingebracht und von beiden Seiten eingeschnitten, wobei die Vorrichtung derart ausgestaltet ist, dass sich die Messer in ihrer Endposition nicht berühren können. Die Schneidmesser verbleiben in dieser Endposition während das eingeschnittene Teil aus dem Ausgangsmaterial herausgetrennt wird. Zum Heraustrennen drückt ein zwischen den keilförmigen Messern verlaufender Stempel das eingeschnittene Teil nach unten und zertrennt dabei den zwischen dem herausgetrennten Teil und dem Ausgangsmaterial verbliebenden Steg. Nach dem Heraustrennen befindet sich das Teil zwischen den unteren keilförmigen Messern, von wo es entnehmbar ist.

Solche Vorrichtungen werden bereits unter anderem benutzt um Kunststoffkarten, insbesondere Chipkarten, für die eine hohe Maßhaltigkeit gefordert ist, aus ein- oder mehrlagigen Kunststoffstreifen auszuschneiden. Die zunehmende Bedeutung von Chipkarten und Kunststoffkarten mit mehreren Funktionen, insbesondere aus mehrlagigen Laminaten mit unterschiedlichsten Materialien für die einzelnen Laminatschichten, führt durch höhere Stückzahlen und eine fortschreitende Automatisierung zu einem Verbesserungsbedarf und einer notwendigen Anpassung der Schneidvorrichtung an die gestiegenen Anforderungen.

Der vorliegenden Erfindung liegt die Aufgabe zu Grunde, eine Vorrichtung zum Heraustrennen von Kunststoffkarten der Eingangs genannten Art bereitzustellen, die hinsichtlich den gestiegenen Anforderungen für die Herstellung und die Produktionsqualität von Kunststoffkarten verbessert ausgeführt ist.

Diese Aufgabe wird erfindungsgemäß durch die Merkmale des Auspruchs 1 gelöst.

Eine Anordnung mehrer Schneidwerkzeuge nebeneinander ermöglicht das gleichzeitige Heraustrennen mehrere Kunststoffkarten in einem Einschneid- und Heraustrennschritt. Auch kann das Bogen- bzw. Bandmaterial für die Kunststoffkarten, neben Chipkarten können diese z.B. auch Telefon- und Kundenkarten oder Scheck- und Kreditkarten sein, direkt in einer Vorrichtung mit mehreren nebeneinander angeordneten Schneidwerkzeugen verarbeitet werden. Eine Auftrennung des Bogen- bzw. Bandmaterials in einzelne Streifen ist nicht erforderlich. Das gleichzeitige Heraustrennen mehrerer Kunststoffkarten verringert den nicht weiterverwendbaren Verschnitt des Bogen- bzw. Bandmaterials, da zwischen den nebeneinander herausgetrennten Kunststoffkarten, im Gegensatz zu herkömmlich verarbeiteten einzelnen Streifen, jeweils nur ein Randstreifen benötigt wird.

Eine bevorzugte Ausführungsform sieht vor, dass zwischen einem oberen und unteren Schneidwerkzeug eine Fixiereinrichtung zum Positionieren und Festhalten des Bogen- bzw. Bandmaterials zumindestens während des Schneidevorgangs vorgesehen ist. Die Fixierung des Bogen- bzw. Bandmaterials während des Schneidvorgangs verbessert besonders bei mehreren nebeneinander angeordneten Schneidwerkzeugen die Maßhaltigkeit der Kunststoffkarten.

Zum sicheren Positionieren und Fixieren des Bogen- bzw. Bandmaterials während des Schneidvorganges kann die Fixiereinrichtung aus einem oberen und einem unteren Führungsrahmenelement bestehen.

Günstigerweise können die Führungsrahmenelemente von mindestens zwei benachbarten Schneidwerkzeugen zu einem gemeinsam bewegbaren Führungsrahmen verbunden sein. Die Verbindung der einzelnen Führungsrahmenelemente zu einem gemeinsamen Führungsrahmen reduziert den konstruktiven Aufwand für die Lagerung des Führungsrahmens. Auch lassen sich durch die Verbindung der einzelnen Führungsrahmenelemente Probleme beim Fixieren des Bogen- bzw. Bandmaterials durch nebeneinander angeordnete Rahmenelemente vermeiden, da die verbundenen Rahmenelemente das Material gleichzeitig fixieren.

Eine vorteilhafte Ausbildung sieht vor, dass der Führungsrahmen federnd gelagert ist. Die federnde Lagerung des Führungsrahmens ermöglicht ein gleichmäßiges Fixieren des Bogen- bzw. Bandmaterials unter Berücksichtigung der jeweiligen individuellen Ausgestaltung des zu schneidenden Bereichs des Bogen- bzw. Bandmaterials.

Um geringere Abstände zwischen den nebeneinander angeordneten Schneidwerkzeugen zu realisieren und damit eine bessere Ausnutzung des Bogen- bzw. Bandmaterial zu ermöglichen, kann der Führungsrahmen als einheitliches Bauelement ausgebildet sein.

Eine zweckmäßige Ausgestaltung sieht vor, dass die Schneidwerkzeuge jeweils ein, die Schneidkontur vorgebendes keilförmiges Schneidmesser aufweisen und das jeweils zugeordnete Führungsrahmenelement ein Fenster aufweist, wobei das Schneidmesser in das zugeordnete Fenster einfahrbar ausgestaltet ist. Dadurch kann das Führungsrahmenelement das Bogen- bzw. Bandmaterial während des Einschneidvorganges fixieren, wodurch die Einschnitte auf der Ober- und Unterseite des Bogen- bzw. Bandmaterials exakt übereinander liegen und eine saubere versatzfreie Schnittkante ermöglichen.

Vorteilhafterweise kann der Führungsrahmen mindestens zwei nebeneinander angeordnete Fenster aufweisen, die durch Verbindungsstreben voneinander getrennt sind. Die Ausbildung einer Verbindungsstrebe zwischen den nebeneinander angeordneten Fenstern des Führungsrahmens ermöglicht geringe Abstände der herauszutrennenden Kunststoffkarten auf dem Bogen- bzw. Bandmaterial und somit eine gute Ausnutzung des Materials.

Eine Variante sieht vor, dass die Verbindungsstreben des Führungsrahmens durch auswechselbare Rundstäbe gebildet sind. Die Verbindungsstreben bilden eine Schwachstelle im Führungsrahmen, der durch die Ausbildung der Verbindungsstreben als Rundstäbe und durch ihre Auswechselbarkeit begegnet wird.

Um nochmals geringere Abstände zwischen den nebeneinander angeordneten Schneidwerkzeugen zu realisieren und damit eine nochmals bessere Ausnützung des Bogens- bzw. Bandmaterials zu ermöglichen, können die Verbindungsstreben eine Breite von 2 bis 5 mal der Dicke der Kunststoffkarten aufweisen.

Eine günstige Ausführungsform sieht vor, dass die Schneidwerkzeuge eine rechteckförmig umlaufende Schneidkontur mit einer längeren und einer kürzeren Seite aufweisen, und die kürzeren Seiten der nebeneinander angeordnet Schneidwerkzeuge parallel zueinander ausgerichtet sind. Die Anordnung der kürzeren Seiten der Schneidwerkzeuge nebeneinander führt durch kurze Verbindungsstreben zu einer größeren Stabilität des Führungsrahmens und damit auch zu einem besseren Fixieren des Bogen- bzw. Bandmaterials.

Eine Modifikation sieht vor, dass zwischen zwei nebeneinander angeordneten keilförmigen Schneidmessern eine Nut zur Aufnahme der Verbindungsstreben während des Schneidvorganges ausgebildet ist. Durch die Nut zwischen den nebeneinander angeordneten keilförmigen Schneidmessern werden die Schneidwerkzeuge in die Lage versetzt, trotz der Fixierung des Bogens- bzw. Bandmaterials durch den Führungsrahmen mit Verbindungsstreben hindurch gleichzeitig mehrere Kunststoffkarten einzuschneiden.

Ein Vorteil ist weiter, dass die Tiefe der Nut größer als die Höhe der Verbindungsstreben ausgestaltet ist. Durch die Aufnahmen der Verbindungsstreben in die Nut zwischen den keilförmigen Schneidmessern ist ein problemfreies Einschneiden und Heraustrennen der Kunststoffkarten möglich trotz der eng aneinander stehenden keilförmigen Schneidmessern. Dabei ist es von besonderen Vorteil, wenn die Tiefe der Nut mindestens der Höhe der Verbindungsstreben zuzüglich der halben Dicke der Kunststoffkarten entspricht.

Eine bevorzugte Ausbildung sieht vor, dass zumindestens ein unteres und/oder ein zugehöriges oberes Schneidwerkzeug auf einer Grundplatte angeordnet ist und diese Grundplatte zumindestens ein koaxial zur Schneidkontur eines Schneidwerkzeuges angeordnetes Fenster aufweist, wobei die Öffnungsfläche der Fenster mindestens der durch die Schneidkontur aufgespannten Fläche entspricht. Diese auf der Grundplatte angeordneten Fenster sind geeignet die herausgetrennten Kunststoffkarten in einem Bereich unterhalb der Vorrichtung hindurchzulassen. So verbleiben die Kunststoffkarten nicht in der Vorrichtung oder in dem Bogen- bzw. Bandmaterial. Das Einschneiden und Heraustrennen von Kunststoffkarten kann ohne eine Berücksichtigung der Lage von schon herausgetrennten Kunststoffkarten in der Vorrichtung oder in dem Bogen- bzw. Bandmaterial erfolgen.

Eine Modifikation der Vorrichtung mit einem Druckstempel, der in die Schneidkontur eintauchbar ist, zum Heraustrennen der vorgeschnittenen Kunststoffkarten aus dem Bogen- bzw. Bandmaterial sieht vor, dass eine Entlüftung für die zwischen Druckstempel und Kunststoffkarte vorhandene bzw. eingeschlossene Luft vorgesehen und derart ausgestaltet ist, dass eine Druckdifferenz des Drucks, der zwischen Druckstempel und Kunststoffkarte während des Heraustrennvorgangs vorhandenen Luft zum Umgebungsdruck auf einen vorbestimmten Wert begrenzt ist. Zum Heraustrennen der Kunststoffkarte aus dem Bogen- bzw. Bandmaterial taucht der Druckstempel ausgehend von seiner Ruheposition in die Schneidkontur eines Schneidwerkzeuges ein. Der Druckstempel tritt anschließend weiter in die Schneidkontur ein, bis er auf die eingeschnittene Kunststoffkarte trifft und diese unter Zerstörung des Reststegs aus dem Bogen- bzw. Bandmaterial herausdrückt. Danach dreht sich die Bewegungsrichtung des Druckstempels um und der Druckstempel gleitet durch die Schneidkontur zurück zu seiner Ausgangsposition. Nach dem Eintauchen des Druckstempels in die Schneidkontur wird die dort eingeschlossene Luft durch den sich in Richtung der Kunststoffkarte bewegenden Druckstempel komprimiert, während sich bei der Rückbewegung des Druckstempels sich unterhalb des Druckstempels ein Unterdruck aufbaut. Um einen sicheren Prozessablauf zu gewährleisten, sollte die Druckdifferenz des Drucks der zwischen Druckstempel und Kunststoffkarte vorhandenen Luft zum Umgebungsdruck auf einen vorbestimmten Wert begrenzt sein.

Die Entlüftung kann zum Begrenzen des Wertes der Druckdifferenz zum Umgebungsdruck derart ausgestaltet sein, dass ein Störeinfluss der Luft zwischen Druckstempel und Kunststoffkarte beim Heraustrennvorgang der Kunststoffkarte auf ein minimum begrenzt ist. Durch eine solche Entlüftung werden Rückwirkungen der beim Heraustrennvorgang zwischen Druckstempel und Kunststoffkarten komprimierten Luft auf den Druckstempel oder die Kunststoffkarte vermieden. Solche Störeinflüsse z.B. die ungleichmäßige Bewegung des Druckstempels, eine unkontrollierte Bewegung der Kunststoffkarte oder ein verfrühtes Ablösen der Kunststoffkarte, können insbesondere bei hohen Prozessgeschwindigkeiten zu einem ungleichmäßigen Heraustrennen der Kunststoffkarten führen.

Eine vorteilhafte Ausgestaltung sieht vor, dass die Entlüftung derart ausgestaltet ist, dass eine Saugwirkung des Druckstempels beim Zurückbewegen nach den Heraustrennen der Kunststoffkarten auf ein Minimum begrenzt ist. Eine derartige Entlüftung vermeidet nach dem Herausdrücken der Karte das Ansaugen und das Hochwirbeln der Kunststoffkarten durch die Rückbewegung des Druckstempels und die dadurch entstehende Gefahr einer Störung des Produktionsablaufes durch ein Verkanten der Kunststoffkarten mit dem nachgeführten Bogen- bzw. Bandmaterial.

Günstigerweise kann der Abstand zwischen Druckstempel und keilförmigen Schneidmesser während des Schneidvorganges geringer als die Dicke der Kunststoffkarten sein, vorzugsweise kleiner als 0,3 mm. Der geringe Abstand zwischen Druckstempel und Schneidmesser ermöglicht durch ein gleichmäßiges Heraustrennen saubere Schnittkanten und verhindert ein Verklemmen der Kunststoffkarten beim Heraustrennen zwischen Schneidmesser und Druckstempel.

Eine Ausführungsvariante sieht vor, dass der Druckstempel eine beim Heraustrennen mit der Kunststoffkarte in Kontakt stehende Stirnfläche aufweist und zur Ausgestaltung der Entlüftung mit mindestens einer zur Stirnfläche hin offenen Bohrung versehen ist. Durch die Bohrung in der Stirnfläche wird eine einfache Belüftung realisiert ohne die Gestaltung der Stirnfläche zu beeinflussen.

Für eine gleichmäßige Entlüftung können die Bohrungen an der Stirnfläche symmetrisch zu den parallel zu den Seitenkanten der Stirnfläche verlaufenden Längs- und Querachsen der Stirnfläche angeordnet sein.

Für eine seitliche Luftführung entlang den Seitenkanten der Stirnfläche und des Druckstempels kann die Entlüftung durch eine dreidimensionale Konturierung an der Stirnfläche ausgestaltet sein.

Für ein verbesserten Heraustrennvorgang der eingeschnittenen Kunststoffkarten durch ein an den Ecken beginnendes Herausschälen der Karten aus dem Bogen- bzw. Bandmaterial können erhabene Eckenbereiche der Stirnflächen gemeinsam eine gedachte Ebene aufspannen und dazwischenliegende Seitenkanten gegenüber der gedachten Ebene zurückversetzt verlaufen. Die Entlüftung im Bereich der Stirnfläche erfolgt dabei über die tieferliegenden Seitenkanten.

Eine weitere Ausbildung sieht vor, dass die Entlüftung mindestens eine an der Stirnfläche angeordnete Nut aufweist. Bei konstruktiven Lösungen die Bohrungen in der Druckfläche nicht zulassen oder bei denen solche Bohrungen nicht erwünscht sind, bzw. zur Unterstützung der Entlüftung durch eine Konturierung kann eine ausreichende Entlüftung der zwischen Druckstempel und Kunststoffkarte vorhandenen Luft durch Nuten in der Stirnfläche ermöglicht werden, wobei die Nuten sich Vorteilhafterweise bis zu den Seitenkanten der Stirnfläche erstrecken.

Eine zweckmäßige Ausgestaltung sieht vor, dass die Entlüftung Luftkanäle an den Schneidwerkzeugen umfasst. Durch Luftkanäle an den Schneidwerkzeugen lässt sich insbesondere bei einer gezielten Ausgestaltung des Druckstempels, z.B. durch eine dreidimensionale Konturierung an der Stirnfläche oder durch an dieser angeordnete Nuten, eine besonders gute Luftführung erzielen.

Ein erfindungsgemäßes Verfahren zum Heraustrennen von Kunststoffkarten aus einem Bogen- bzw. Bandmaterial umfasst die Merkmale des Anspruchs 23. Mit diesem Verfahren lassen sich in einer Vorrichtung zum Heraustrennen von Kunststoffkarten hohe Stückzahlen realisieren, wobei der Zeitaufwand pro Kunststoffkarte im Vergleich zu herkömmlichen Verfahren geringer ist.

Für einen einfachen und beschleunigten Verfahrensablauf können mindestens zwei Kunststoffkarten zwangsgekoppelt fixiert, zwangsgekoppelt eingeschnitten und anschließend gleichzeitig herausgedrückt werden.

Eine bevorzugte Ausführung des Verfahrens sieht vor, dass beim Herausdrücken der Kunststoffkarten eine Entlüftung erfolgt, die einen Einfluss der vom Druckstempel erzeugen Luftbewegungen auf das Herausdrücken und die Auswurfrichtung der Kunststoffkarten auf ein Minimum begrenzt. Diese Entlüftung ermöglicht ein schnelleres Heraustrennen der Kunststoffkarten aus dem Bogen- bzw. Bandmaterial und damit einen insgesamt noch mal beschleunigten Verfahrensablauf, da ein Verkanten oder Verklemmen der Kunststoffkarten in der Vorrichtung durch die Entlüftung vermieden wird.

Günstigerweise kann das Herausdrücken der Kunststoffkarten aus dem Bogen- bzw. Bandmaterial mittels einer Schälbewegung erfolgen. Bei dieser Schälbewegung wird die Kraft zum Heraustrennen der Kunststoffkarte zunächst punktuell an mindestens einem Punkt im Bereich der Kunststoffkarte, bevorzugt im Bereich der Ecken, aufgebracht. Die aufgebrachte Kraft führt in diesen Punkten zu einem Ablösen der eingeschnittenen Kunststoffkarten aus dem Bogen- bzw. Bandmaterial, bzw. zu einem Zertrennen des verbliebenen Reststegs in diesen Bereichen. Bei einer weiteren Krafteinleitung wird die Kunststoffkarte beginnend von den Punkten der ersten Krafteinleitung entlang der eingeschnittenen Schneidkontur aus dem Bogen- bzw. Bandmaterial herausgeschält, ähnlich eines ziehenden Schnitts. Das Herausschälen der Kunststoffkarten aus dem Bogen- bzw. Bandmaterial ermöglicht saubere Schnittkanten der Kunststoffkarten. Besonders geeignet für das Herausschälen der Kunststoffkarten sind dabei Druckstempel mit dreidimensional konturierten Stirnflächen, wobei sich erhabene Eckenbereiche der Stirnfläche ähnlich einer Kronenkontur als besonders geeignet herausgestellt haben, da die Spitzen der konturierten Stirnfläche an den Ecken der Kunststoffkarte angreifen und die Krafteinleitung auf mehrere Punkte verteilt ist.

In folgenden werden Ausführungsformen der vorliegenden Erfindung anhand einer Zeichnung näher erläutert. Es zeigen:
- Figur 1: eine Schnittzeichnung durch einen frontseitigen Ausschnitt der erfindungsgemäßen Vorrichtung zum Heraustrennen von Kunststoffkarten,
- Figur 2: eine Schnittzeichnung durch einen seitlichen Ausschnitt der Vorrichtung aus Figur 1,
- Figur 3: eine Vorrichtung gemäß Figur 1 mit eingeschnittenen Schneidmessern,
- Figur 4: eine Vorrichtung gemäß Figur 2 mit eingeschnittenen Schneidmessern,
- Figur 5: eine Vorrichtung gemäß Figur 3 mit Druckstempel zum Heraustrennen der Kunststoffkarten,
- Figur 6: eine Vorrichtung gemäß Figur 4 mit Druckstempel zum Heraustrennen der Kunststoffkarten,
- Figur 7: eine auseinandergezogene perspektivische Ansicht einer erfindungsgemäßen Vorrichtung zum Heraustrennen von Kunststoffkarten, und
- Figur 8: eine perspektivische Ansicht der montierten Vorrichtung aus Figur 7.

Die in den Figuren 1 bis 6 dargestellten Schnittzeichnungen einer erfindungsgemäßen Vorrichtung beschreiben das Funktionsprinzip des zwangsgekoppelten Heraustrennens von mehreren Kunststoffkarten aus einem Kunststoffbogen 1. Die Vorrichtung umfasst zwei obere und zwei untere Schneidwerkzeuge mit einer rechteckförmig umlaufenden Schneidkontur sowie jeweils einen oberen und unteren Führungsrahmen 2. Die Führungsrahmen 2 umfassen eine zwischen den nebeneinander angeordneten Schneidwerkzeugen 4 positionierte Strebe 3. Die Schneidwerkzeuge 4 umfassen die Schneidkontur bildende umlaufende keilförmige Schneidmesser 5, wobei die Schneidwerkzeuge 4 mit nur geringem Spiel in die von den äußeren Rahmenteilen des Führungsrahmens 2 und der Strebe 3 gebildeten Führungsrahmenelemente eintauchbar ausgestaltet sind. Die in Figur 1 und in Figur 2 gezeigte Frontseiten- und Seitenansicht zeigen die Fixierung des Kunststoffbogens 1 durch den oberen und unteren Führungsrahmen 2. Die Schneidwerkzeuge befinden sich dabei in ihrer Ausgangsposition, d.h. die Schneidmesser 4 befinden sich nicht in Eingriff mit den Kunststoffbogen 1.

Die Figuren 3 und 4 zeigen die erfindungsgemäße Vorrichtung zum Heraustrennen von Kunststoffkarten mit zusammengepressten Schneidwerkzeugen 4. Die oberen und unteren Schneidwerkzeuge 4 schneiden in die entsprechenden Ober- und Unterseiten des Kunststoffbogens 1 ein. Dabei berühren sich die oberen und unteren Schneidwerkzeuge 4 nicht. Zwischen den oberen und unteren Schneidmessern 5 bleibt ein kleiner Reststeg des Kunststoffmaterials bestehen, der die eingeschnittene Kunststoffkarte weiterhin mit den Kunststoffbogen 1 umlaufend verbindet. Die Kontur der Kunststoffkarte wird durch die rechteckförmig umlaufende Schneidkontur der Schneidwerkzeuge 4 vorgegeben. Die oberen und unteren Schneidmesser 5 befinden sich beim Schneidvorgang exakt übereinander, so dass sich zwischen der oberen und unteren eingeschnittenen Kontur der Kunststoffkarte kein Versatz entsteht. Während des Einschneidvorgangs wird der Kunststoffbogen 1 weiterhin von den oberen und unteren Führungsrahmen 2 fixiert.

In den Figur 5 und 6 ist neben dem durch die Führungsrahmen 2 fixierten und durch die Schneidwerkzeuge 4 eingeschnittenen Kunststoffbogen 1 die Druckstempel 6 zum Heraustrennen der Kunststoffkarten aus dem Kunststoffbogen 1 zu sehen. Die Druckstempel 6 bestehen aus einer Stirnfläche 7 und einem Hubzylinder 8. Die Stirnfläche 7 des Druckstempels 6 befindet sich dabei zwischen den die Schneidkontur bildenden Schneidmessern 5 der oberen Schneidwerkzeuge 4. Dabei füllt die Stirnfläche 7 fast die gesamte Schneidkontur aus, so dass zwischen Stirnfläche 7 und Schneidmesser 5 nur ein kleiner Spalt verbleibt. Die der Kunststoffkarte zugewandte Fläche der Stirnfläche 7 weist zur Führung der zwischen Druckstempel 6 und Kunststoffkarte vorhandenen oder hinströmenden Luft eine Konturierung auf. Dabei stehen die Eckenbereiche der Stirnfläche 7 höher als die dazwischenliegenden Seitenbereiche der Stirnfläche 7 ab. Zum Heraustrennen der Kunststoffkarte aus dem Kunststoffbogen 1 wird die Stirnfläche 7 des Druckstempels 6 durch den Hubzylinder 8 in Richtung der eingeschnittenen Kunststoffkarte gedrückt. Dabei berühren die Eckenbereiche der Stirnfläche 7 die Kunststoffkarte als erstes. Bei einem weiteren Ausfahren des Hubzylinders 8 wird der Reststeg zwischen Kunststoffkarte und Kunststoffbogen 1 an den Ecken beginnend zertrennt und die Kunststoffkarte aus dem durch den oberen und unteren Führungsrahmen 2 fixierten Kunststoffbogen 1 herausschält. Die herausgetrennte Kunststoffkarte fällt nach unten aus der Vorrichtung heraus.

Die Figur 7 zeigt eine auseinandergezogene perspektivische Ansicht einer erfindungsgemäßen Vorrichtung zum Heraustrennen von Kunststoffkarten mit drei in Längsrichtung nebeneinander angeordneten Schneidwerkzeugen 4. Diese Vorrichtung ist auf einer länglichen Grundplatte 10 montiert. Diese quaderförmige Grundplatte weist an beiden kurzen Seiten jeweils zwei senkrecht auf der Grundplatte 10 befestigte Lagerbolzen 11 auf, auf den jeweils koaxial eine zylindrische Lagerhülse 12 verschieblich angeordnet ist. Die Grundplatte 10 weist drei in Längsrichtung nebeneinander angeordnete Öffnungen 13 auf, durch die die herausgetrennten Kunststoffkarten nach unten aus der Vorrichtung herausfallen. Die Öffnungen 13 sind jeweils durch einen Steg der Grundplatte 10 voneinander getrennt. Über den Öffnungen 13 wird jeweils ein Schneidwerkzeug 4 angeordnet und an der Grundplatte 10 befestigt. Dabei sind die Schneidwerkzeuge 4 so gestaltet, dass zwischen den angrenzenden keilförmigen Schneidmessern 5 der nebeneinander angeordneten Schneidwerkzeuge 4 eine Nut zur Aufnahme der Strebe 3 des Führungsrahmens 2 entsteht. Oberhalb der unteren Schneidwerkzeuge 4 ist der untere Führungsrahmen 2 in einer Weise angeordnet, dass die Streben 3 des Führungsrahmens 2 in die Nuten zwischen den Schneidwerkzeugen 4 passen. Der untere Führungsrahmen 2 ist an seinen Längsseiten mit zwei senkrecht angeordneten Gleitbolzen 14 versehen, die in entsprechende Gleithülsen 15 eingreifen. Diese Gleithülsen 15 werden in Bohrungen 16 auf der Grundplatte 10 fixiert. Auf beiden Längsseiten des unteren Führungsrahmens 2 sind mittig und an den Außenseiten jeweils drei Federn 17 angebracht. Diese Federn 17 stützen sich in entsprechenden Sacklochbohrungen 18 auf der Grundplatte 10 ab.

Der obere Führungsrahmen 2 und die oberen nebeneinander angeordneten Schneidwerkzeuge 4 sind spiegelbildlich zu den unteren Elementen an einer ebenfalls länglichen Schneidplatte 20 angeordnet. Diese Schneidplatte 20 weist an seinen kurzen Seiten jeweils zwei Bohrungen 21 zur Aufnahme der Lagerhülsen 12 auf. Die Schneidplatte 20 weist im Gegensatz zur Grundplatte 10 statt der Öffnungen 13 drei in Längsrichtung nebeneinander angeordnete Druckstempel 6 auf. Die Druckstempel 6 bestehen jeweils aus einer Stirnfläche 7 oder einem Hubzylinder 8. Die Druckstempel 6 sind so in der Schneidplatte 20 angeordnet, dass die Stirnfläche 7 exakt in die Schneidkontur des Schneidwerkzeuges 4 hineinpasst. Figur 8 zeigt eine Ansicht einer montierten Vorrichtung.

Die Schneidwerkzeuge 4 sind einzeln demontierbar in der Grundplatte 10 und der Schneidplatte 20 befestigt, so dass sie bei einer Beschädigung oder einem Verschleiß der keilförmigen Schneidmesser 5 unabhängig voneinander ersetzt werden können. Alle oberen und unteren Schneidwerkzeuge 4 sind ebenso wie sowohl die oberen und unteren Führungsrahmen 2 und die Druckstempel 6 identische Bauteile, wodurch sich die Anzahl der notwendigen Komponenten für die Herstellung und die Ersatzteillagerungen reduziert.

Zum Einschneiden und Heraustrennen von Kunststoffkarten wird ein Kunststoffbogen 1 über eine der Längsseiten in die in Figur 7 und Figur 8 gezeigten erfindungsgemäßen Vorrichtung eingeführt. Der Kunststoffbogen 1 erstreckt sich dabei mindestens über die Breite der drei nebeneinander angeordneten Schneidwerkzeuge 4. Befindet sich der Kunststoffbogen 1 in der Vorrichtung wird durch ein Druck auf die Schneidplatte 20 der Kunststoffbogen 1 zwischen den federnd gelagerten oberen und unteren Führungsrahmen 2 fixiert. Durch einen weiteren Druck auf die Schneidplatte 20 wird die Kontur der Kunststoffkarte durch die oberen und unteren Schneidwerkzeuge von oben und von unten in den Kunststoffbogen eingeschnitten. Die Schneidwerkzeuge 4 und die Führungsrahmen 2 verbleiben in dieser Position, während die Stirnfläche 7 des Druckstempels 6 durch den Hubzylinder 8 durch die oberen Schneidwerkzeuge 4 hindurch durch die Kunststoffkarte aus dem Kunststoffbogen 1 herausdrückt und dabei den zwischen den oberen und unteren keilförmigen Schneidmesser 5 verbliebenen Steg zwischen Kunststoffkarte und Kunststoffbogen 1 zertrennt. Die Kunststoffkarte fällt nach unten durch die Öffnungen 13 in der Grundplatte 10 aus der Vorrichtung heraus. Nach dem Heraustrennen der Kunststoffkarte wird die Stirnfläche 7 durch den Hubzylinder 8 in seine Ausgangsposition zurückgezogen und der Druck auf die Schneidplatte 20 entlastet. Die Führungsrahmen 2 geben den Kunststoffbogen 1 frei, so dass er neu zwischen den Führungsrahmen 2 positioniert werden kann bevor die Vorrichtung den Kunststoffbogen 1 erneut fixiert und weitere Kunststoffkarten heraustrennt.

## Patentansprüche

1. Vorrichtung zum Heraustrennen von Kunststoffkarten, insbesondere Chipkarten, aus einem Bogen- bzw. Bandmaterial, mit einem oberen und unteren, die Schneidkontur vorgebenden Schneidwerkzeug, die unter Beibehalten eines Reststegs in eine entsprechende Ober- und Unterseite des Bogen- bzw. Bandmaterials einschneidbar ausgestaltet sind, und mit einem Druckstempel, der in die Schneidkontur eintauchbar ist, zum Heraustrennen der eingeschnittenen Kunststoffkarten aus dem Bogen- bzw. Bandmaterial, und eine beim Heraustrennen mit der Kunststoffkarte in Kontakt stehende Stirnfläche aufweist, wobei mindestens zwei obere und mindestens zwei untere Schneidwerkzeuge jeweils zugeordnet nebeneinander zum zwangsgekoppelten Heraustrennen von mehreren Kunststoffkarten vorgesehen sind, **dadurch gekennzeichnet, dass** eine Entlüftung für die zwischen Druckstempel und Kunststoffkarte vorhandene bzw. eingeschlossene Luft vorgesehen und durch eine dreidimensionale Konturierung an der Stirnfläche des Druckstempels derart ausgestaltet ist, dass eine Druckdifferenz der zwischen Druckstempel und Kunststoffkarte während des Heraustrennvorgangs vorhandenen Luft zur Umgebungsluft auf einen vorbestimmten Wert begrenzt ist.

2. Vorrichtung nach Anspruch 1,
**dadurch gekennzeichnet, dass** die Entlüftung zum Begrenzen des Werts der Druckdifferenz zum Umgebungsdruck derart ausgestaltet ist, dass ein Störeinfluss der Luft zwischen Druckstempel und Kunststoffkarte beim Heraustrennvorgang der Kunststoffkarte auf ein Minimum begrenzt ist.

3. Vorrichtung nach Anspruch 1 oder 2,
**dadurch gekennzeichnet, dass** die Entlüftung derart ausgestaltet ist, dass eine Saugwirkung des Druckstempels beim Zurückbewegen nach dem Heraustrennen der Kunststoffkarte auf ein Minimum begrenzt ist.

4. Vorrichtung nach einem der Ansprüche 1 bis 3,
**dadurch gekennzeichnet, dass** der Abstand zwischen Druckstempel und keilförmigen Schneidmesser während des Schneidvorgangs geringer als die Dicke der Kunststoffkarten ist, vorzugsweise kleiner als 0,3 mm.

5. Vorrichtung nach einem der Ansprüche 1 bis 4,
**dadurch gekennzeichnet, dass** der Druckstempel zur Ausgestaltung der Entlüftung weiter mit mindestens einer zur Stirnfläche hin offenen Bohrungen versehen ist.

6. Vorrichtung nach Anspruch 5,
**dadurch gekennzeichnet, dass** die Bohrungen an der Stirnfläche symmetrisch zu den parallel zu den Seitenkanten der Stirnfläche verlaufenden Längs- und Querachsen der Stirnfläche angeordnet sind.

7. Vorrichtung nach einem der Ansprüche 1 bis 6,
**dadurch gekennzeichnet, dass** erhabene Eckenbereiche der Stirnfläche gemeinsam eine gedachte Ebene aufspannen und dazwischenliegende Seitenkanten gegenüber der gedachten Ebene zurückversetzt verlaufen.

8. Vorrichtung nach einem der Ansprüche 1 bis 7,
**dadurch gekennzeichnet, dass** die Entlüftung mindestens eine an der Stirnfläche angeordnete Nut aufweist.

9. Vorrichtung nach einem der Ansprüche 1 bis 8,
**dadurch gekennzeichnet, dass** die Entlüftung Luftkanäle an den Schneidwerkzeugen umfasst.

10. Vorrichtung nach einem der Ansprüche 1 bis 9,
**dadurch gekennzeichnet, dass** zwischen einem oberen und unteren Schneidwerkzeug eine Fixiereinrichtung zum Positionieren und Festhalten des Bogen- bzw. Bandmaterials zumindestens während des Schneidvorgangs vorgesehen ist.

11. Vorrichtung nach Anspruch 10,
**dadurch gekennzeichnet, dass** die Fixiereinrichtung aus einem oberen und einem unteren Führungsrahmenelement besteht.

12. Vorrichtung nach Anspruch 11,
**dadurch gekennzeichnet, dass** die Führungsrahmenelemente von mindestens zwei benachbarten Schneidwerkzeugen zu einem gemeinsam bewegbaren Führungsrahmen verbunden sind.

13. Vorrichtung nach Anspruch 12,
**dadurch gekennzeichnet, dass** der Führungsrahmen federnd gelagert ist.

14. Vorrichtung nach Anspruch 12 oder 13,
**dadurch gekennzeichnet, dass** der Führungsrahmen als ein einheitliches Bauelement ausgebildet ist.

15. Vorrichtung nach einem der Ansprüche 11 bis 14,
**dadurch gekennzeichnet, dass** die Schneidwerkzeuge jeweils ein, die Schneidkontur vorgebendes keilförmiges Schneidmesser aufweisen und das jeweils zugeordnete Führungsrahmenelement ein Fenster aufweist, wobei das Schneidmesser in das zugeordnete Fenster einfahrbar ausgestaltet ist.

16. Vorrichtung nach Anspruch 15,
**dadurch gekennzeichnet, dass** der Führungsrahmen mindestens zwei nebeneinander angeordnete Fenster aufweist, die durch Verbindungsstreben voneinander getrennt sind.

17. Vorrichtung nach Anspruch 16,
**dadurch gekennzeichnet, dass** die Verbindungsstreben des Führungsrahmens durch auswechselbare Rundstäbe gebildet sind.

18. Vorrichtung nach Anspruche 16 oder 17,
**dadurch gekennzeichnet, dass** die Verbindungsstreben eine Breite von 2 bis 5 mal der Dicke der Kunststoffkarten aufweisen.

19. Vorrichtung nach einem der Ansprüche 1 bis 18,
**dadurch gekennzeichnet, dass** die Schneidwerkzeuge eine rechteckförmig umlaufende Schneidkontur mit einer längeren und einer kürzeren Seite aufweisen, und die kürzeren Seiten der nebeneinander angeordnet Schneidwerkzeuge parallel zueinander ausgerichtet sind.

20. Vorrichtung nach Anspruch 19,
**dadurch gekennzeichnet, dass** zwischen zwei nebeneinander angeordneten keilförmigen Schneidmessern eine Nut zur Aufnahme der Verbindungsstrebe während des Schneidvorgangs ausgebildet ist.

21. Vorrichtung nach Anspruch 20,
**dadurch gekennzeichnet, dass** die Tiefe der Nut größer als die Höhe der Verbindungsstreben ausgestaltet ist.

22. Vorrichtung nach einem der Ansprüche 1 bis 21,
**dadurch gekennzeichnet, dass** zumindestens ein unteres und/oder ein zugehöriges oberes Schneidwerkzeug auf einer Grundplatte angeordnet ist und diese Grundplatte zumindestens ein koaxial zur Schneidkontur eines Schneidwerkzeugs angeordnetes Fenster aufweist, wobei die Öffnungsfläche der Fenster mindestens der durch die Schneidkontur aufgespannten Fläche entspricht.

23. Verfahren zum Heraustrennen von Kunststoffkarten mit einer der Vorrichtungen aus den Ansprüchen 1 bis 22 mit den folgenden Schritten:
- Fixieren des Bogen- bzw. Bandmaterials;
- Einschneiden der Ober- und Unterseite des Bogen- bzw. Bandmaterials mit den zugeordneten oberen und unteren, die Schneidkontur vorgebenden Schneidwerkzeugen unter Beibehaltung eines Reststegs;
- Herausdrücken der Kunststoffkarten aus dem Bogen- bzw. Bandmaterial;
**dadurch gekennzeichnet, dass** zwangsgekoppelt mindestens zwei Kunststoffkarten gleichzeitig aus dem Bogen- bzw. Bandmaterial herausgetrennt werden, und beim Herausdrücken der Kunststoffkarten eine Entlüftung durch eine dreidimensionale Konturierung an der Stirnfläche des Druckstempels erfolgt, die einen Einfluss der vom Druckstempel erzeugten Luftbewegung auf das Herausdrücken und die Auswurfrichtung der Kunststoffkarten auf ein Minimum begrenzt.

24. Verfahren nach Anspruch 23,
**dadurch gekennzeichnet, dass** mindestens zwei Kunststoffkarten zwangsgekoppelt fixiert, zwangsgekoppelt eingeschnitten und anschließend gleichzeitig herausgedrückt werden.

25. Verfahren nach Anspruch 23 oder 24,
**dadurch gekennzeichnet, dass** das Herausdrücken der Kunststoffkarten aus dem Bogen- bzw. Bandmaterial mittels einer Schälbewegung erfolgt.

## Claims

1. Device for the separation of plastic cards, especially chip cards, from a sheet or strip material, with an upper and lower cutting tool defining the cutting outline which are designed to cut into a corresponding upper and lower side of the sheet or strip material, while retaining a residual cross-piece, and comprising a pressure stamp that can plunge into the cutting outline for separating out the cut plastic cards from the sheet or strip material, and which has a front end face which is in contact with the plastic card during separation, wherein at least two upper and at least two lower cutting tools assigned in each case next to each other are provided for the forcibly coupled separation of several plastic cards, a ventilation is provided for the air present or enclosed between the pressure stamp and the plastic card and that this is formed by a three-dimensional outline on the front end face in a manner that a pressure difference between the pressure of the air present between the pressure stamp and the plastic card during the separation process and the ambient pressure is limited to a predetermined value.

2. Device according to Claim 1,
**characterized in that** the ventilation to limit the value of the pressure difference to the ambient pressure is formed such that any disruptive influence of the air present or enclosed between the pressure stamp and the plastic card during separation of the plastic card is kept to a minimum.

3. Device according to Claim 1 or 2,
**characterized in that** the ventilation is formed such that any suction effect from the pressure stamp on moving back after the separation of the plastic card is kept to a minimum.

4. Device according to one of the Claims 1 to 3,
**characterized in that** the distance between the pressure stamp and the wedge-shaped cutting blade during cutting process is less than the thickness of the plastic cards, and preferably less than 0.3 mm.

5. Device according to one of the Claims 1 to 4,
**characterized in that** the pressure stamp has a front surface that is in contact with the plastic card during separation and is provided with at least one bored hole open to the front surface to provide ventilation.

6. Device according to Claim 5,
**characterized in that** the bored holes in the front surface are symmetrical to the longitudinal and transverse axes of the front surface running parallel to the side edges of the front surface.

7. Device according to Claims 1 to 6,
**characterized in that** raised corner areas of the front surface span jointly a conceived area and that side edges in between are set back in relation to the conceived area.

8. Device according to one of the Claims 1 to 7,
**characterized in that** the ventilation has at least one groove on the front surface.

9. Device according to one of the Claims 1 to 8,
**characterized in that** the ventilation includes air ducts at the cutting tools.

10. Device according to Claims 1 to 9,
**characterized in that** between an upper and a lower cutting tool a fixing device for the positioning and holding of the sheet or strip material is provided at least during the cutting process.

11. Device according to Claim 10,
**characterized in that** the fixing device consists of an upper and a lower guide frame element.

12. Device according to Claim 11,
**characterized in that** the guide frame elements of at least two adjacent cutting tools are linked to form a jointly movable guide frame element.

13. Device according to Claim 12,
**characterized in that** the guide frame is spring supported.

14. Device according to Claims 12 or 13,
**characterized in that** the guide frame is formed as a single component.

15. Device according to one of the Claims 11 to 14,
**characterized in that** the cutting tools each have a wedge-shaped cutting blade defining the cutting outline and the guide frame element assigned in each case has a window, whereby the cutting blade is formed such that it can move into the assigned window.

16. Device according to Claim 15,
**characterized in that** the guide frame has at least two adjacent windows which are separated from each other by connecting struts.

17. Device according to Claim 16,
**characterized in that** the connecting struts of the guide frame are formed as replaceable round bars.

18. Device according to Claim 16 or 17,
**characterized in that** the connecting struts have a width of 2 to 5 times the thickness of the plastic cards.

19. Device according to one of the Claims 1 to 18,
**characterized in that** the cutting tools have a cutting outline running round in a rectangle with a longer and a shorter side and the shorter sides of the adjacent cutting tools are aligned parallel to each other.

20. Device according to Claim 19,
**characterized in that** between two adjacent wedge-shaped cutting blades a groove is formed to incorporate the connecting strut during the cutting process.

21. Device according to Claim 20,
**characterized in that** the depth of groove is greater than the height of the connecting struts.

22. Device according to one of the Claims 1 to 21,
**characterized in that** at least a lower and/or an assigned upper cutting tool is/are arranged on a base plate and said base plate comprises at least a window coaxially arranged relative to the cutting outline of a cutting tool, the opening area of the window corresponding at least to the area formed by the cutting outline.

23. Method for the separation of plastic cards with one of the devices from the Claims 1 to 22 with the following stages:
- Fixing the sheet or strip material,
- Cutting the upper and lower side of the sheet or strip material with the assigned upper and lower cutting tools defining the cutting outline, while retaining a residual cross-piece;
- Pressing out of the plastic cards from the sheet or strip material,
**characterized in that** at least two plastic cards are separated forcibly coupled out from the sheet or strip material at the same time and as the plastic cards are being pressed out, ventilation is carried out by a three-dimensional outline on the front end of the pressure stamp, which limits any effect of the air movement created by the pressure stamp on the pressing out and the direction of ejection of the plastic cards to a minimum..

24. Method according to Claim 23,
**characterized in that** at least two plastic cards are fixed forcibly coupled, cut forcibly coupled and then pressed out at the same time.

25. Method according to Claim 23 or 24,
**characterized in that** the pressing out of the plastic cards from the sheet or strip material is carried out by means of a peeling movement.

## Revendications

1. Dispositif de séparation de cartes en matière plastique, notamment de cartes à puce, d'un matériau à feuille et/ou à bande, avec des outils de coupe supérieur et inférieur, prédéfinissant le contour de coupe, qui sont conçus de manière à pouvoir effectuer une entaille en conservant une nervure résiduelle dans une face supérieure et une face inférieure correspondantes du matériau à feuille et/ou à bande, et avec un poinçon qui peut être enfoncé dans le contour de coupe, afin de séparer les cartes en matière plastique incisées du matériau à feuille et/ou à bande, et comprenant une surface frontale en contact avec la carte en matière plastique à l'occasion de la séparation, au moins deux outils de coupe supérieurs et au moins deux outils de coupe inférieurs étant prévus respectivement associés l'un à côté de l'autre pour séparer plusieurs cartes en matière plastique par un couplage forcé, **caractérisé en ce qu'**une ventilation pour l'air présent et/ou enfermé entre le poinçon et la carte en matière plastique est prévue et est conçue par une délimitation de contour tridimensionnel sur la surface frontale du poinçon, de telle sorte qu'une différence de pression de l'air présent entre le poinçon et la carte en matière plastique par rapport à l'air ambiant, pendant le processus de séparation, est limitée à une valeur prédéfinie.

2. Dispositif selon la revendication 1, **caractérisé en ce que** la ventilation est conçue pour délimiter la valeur de la différence de pression par rapport à la pression ambiante, de telle sorte qu'une influence perturbatrice de l'air entre le poinçon et la carte en matière plastique, à l'occasion du processus de séparation de la carte en matière plastique, est limitée à un minimum.

3. Dispositif selon la revendication 1 ou 2, **caractérisé en ce que** la ventilation est conçue de telle sorte qu'un effet aspirant du poinçon à l'occasion de son déplacement vers l'arrière, après la séparation de la carte en matière plastique, est limité à un minimum.

4. Dispositif selon l'une quelconque des revendications 1 à 3, **caractérisé en ce que** la distance entre le poinçon et les lames de coupe cunéiformes pendant le processus de découpage est inférieure à l'épaisseur des cartes en matière plastique, de préférence inférieure à 0,3 mm.

5. Dispositif selon l'une quelconque des revendications 1 à 4, **caractérisé en ce que** le poinçon destiné à configurer la ventilation est pourvu en outre d'au moins un alésage ouvert en direction de la surface frontale.

6. Dispositif selon la revendication 5, **caractérisé en ce que** les alésages sur la surface frontale sont disposés de façon symétrique par rapport aux axes longitudinaux et transversaux de la surface frontale s'étendant parallèlement aux arêtes latérales de la surface frontale.

7. Dispositif selon l'une quelconque des revendications 1 à 6, **caractérisé en ce que** des zones de coin surélevées de la surface frontale couvrent conjointement un plan imaginaire et les arêtes latérales situées entre celles-ci s'étendent de manière redécalée par rapport au plan imaginaire.

8. Dispositif selon l'une quelconque des revendications 1 à 7, **caractérisé en ce que** la ventilation comprend au moins une rainure disposée sur la surface frontale.

9. Dispositif selon l'une quelconque des revendications 1 à 8, **caractérisé en ce que** la ventilation comporte des canaux d'air sur les outils de coupe.

10. Dispositif selon l'une quelconque des revendications 1 à 9, **caractérisé en ce qu'**un système de fixation destiné à positionner et à fixer le matériau à feuille et/ou à bande, au moins pendant le processus de découpage, est prévu entre un outil de coupe supérieur et un outil de coupe inférieur.

11. Dispositif selon la revendication 10, **caractérisé en ce que** le système de fixation est constitué d'éléments de cadre de guidage supérieur et inférieur.

12. Dispositif selon la revendication 11, **caractérisé en ce que** les éléments de cadre de guidage sont reliés par au moins deux outils de coupe voisins pour former un cadre de guidage conjointement mobile.

13. Dispositif selon la revendication 12, **caractérisé en ce que** le cadre de guidage est logé de manière élastique.

14. Dispositif selon la revendication 12 ou 13, **caractérisé en ce que** le cadre de guidage est conçu comme un élément de construction unitaire.

15. Dispositif selon l'une quelconque des revendications 11 à 14, **caractérisé en ce que** les outils de coupe comprennent respectivement une lame de coupe cunéiforme prédéfinissant le contour de coupe et l'élément de cadre de guidage respectivement associé comprend une fenêtre, la lame de coupe étant conçue de manière à pouvoir rentrer dans la fenêtre associée.

16. Dispositif selon la revendication 15, **caractérisé en ce que** le cadre de guidage comprend au moins deux fenêtres juxtaposées, qui sont séparées l'une de l'autre par des étais de raccordement.

17. Dispositif selon la revendication 16, **caractérisé en ce que** les étais de raccordement du cadre de guidage sont formés par des barres rondes remplaçables.

18. Dispositif selon la revendication 16 ou la revendication 17, **caractérisé en ce que** les étais de raccordement présentent une largeur de 2 à 5 fois l'épaisseur des cartes en matière plastique.

19. Dispositif selon l'une quelconque des revendications 1 à 18, **caractérisé en ce que** les outils de coupe présentent un contour de coupe à périphérie rectangulaire comportant un côté plus long et un côté plus court, et les côtés plus courts des outils de coupe juxtaposés sont orientés parallèlement les uns aux autres.

20. Dispositif selon la revendication 19, **caractérisé en ce qu'**une rainure destinée à recevoir les étais de raccordement pendant le processus de découpage est prévue entre deux lames de coupe cunéiformes juxtaposées.

21. Dispositif selon la revendication 20, **caractérisé en ce que** la profondeur de la rainure est supérieure à la hauteur des étais de raccordement.

22. Dispositif selon l'une quelconque des revendications 1 à 21, **caractérisé en ce qu'**au moins un outil de coupe inférieur et/ou un outil de coupe supérieur sont disposés sur une plaque de base et cette plaque de base comprend au moins une fenêtre disposée de manière coaxiale par rapport au contour de coupe d'un outil de coupe, la surface d'ouverture des fenêtres correspondant au moins à la surface couverte par le contour de coupe.

23. Procédé de séparation de cartes en matière plastique avec un des dispositifs selon les revendications 1 à 22 comprenant les étapes suivantes :
- fixation du matériau à feuille et/ou à bande,
- incision de la face supérieure et de la face inférieure du matériau à feuille et/ou à bande avec les outils de coupes supérieur et inférieur associés, prédéfinissant le contour de coupe, en conservant une nervure résiduelle,
- extraction par pression des cartes en matière plastique à l'extérieur du matériau à feuille et/ou à bande,
**caractérisé en ce qu'**au moins deux cartes en matière plastique sont séparées simultanément par couplage forcé du matériau à feuille et/ou à bande, et, lorsque les cartes en matière plastique sont extraites par pression, il s'effectue une ventilation à travers une délimitation de contour tridimensionnel sur la surface frontale du poinçon, qui délimite une influence du déplacement de l'air engendré par le poinçon sur l'extraction par pression et limite la direction d'éjection des cartes en matière plastique à un minimum.

24. Procédé selon la revendication 23, **caractérisé en ce qu'**au moins deux cartes en matière plastique sont fixées par couplage forcé, incisées par couplage forcé et ensuite extraites simultanément par pression.

25. Procédé selon la revendication 23 ou 24, **caractérisé en ce que** l'extraction par pression des cartes en matière plastique à l'extérieur du matériau à feuille et/ou à bande s'effectue au moyen d'un déplacement hélicoïdal.
